# EUROPÄISCHE PATENTSCHRIFT

(11) **EP 3 580 770 B1**
(45) Veröffentlichungstag und Bekanntmachung des Hinweises auf die Patenterteilung: **12.04.2023**
(21) Anmeldenummer: 18708595.6
(22) Anmeldetag: 08.02.2018
(51) Int. Cl.: H01F 27/08, H01F 27/28, H01F 30/10, H01F 27/32

(54) **TROCKENTRANSFORMATOR MIT LUFTKÜHLUNG**
AIR-COOLED DRY-TYPE TRANSFORMER
TRANSFORMATEUR SEC À REFROIDISSEMENT PAR AIR

(30) Priorität: 08.02.2017 DE 102017102436
(43) Veröffentlichungstag der Anmeldung: 18.12.2019
(73) Patentinhaber: Hitachi Energy Switzerland AG, 5400 Baden (CH)
(72) Erfinder: TEPPER, Jens, 38304 Wolfenbüttel (DE); WANG, Yong, 59929 Brilon (DE)
(74) Vertreter: Vossius & Partner Patentanwälte Rechtsanwälte mbB
(86) Internationale Anmeldenummer: PCT/EP2018/053180
(87) Internationale Veröffentlichungsnummer: WO 2018/146196

(56) Entgegenhaltungen:
- EP-A1- 3 051 546
- CN-A- 104 575 959
- JP-A- 2015 228 442
- JP-U- S6 249 216
- US-A1- 2015 084 214
- US-A1- 2016 153 673

## Beschreibung

### Technisches Gebiet

Die vorliegende Offenbarung betrifft Verfahren und Vorrichtungen zur Kühlung von Trockentransformatoren mittels Ring-Ventilatoren, dabei insbesondere von Trockentransformatoren in nicht-ventilierten Gehäusen mit forcierter Luftkühlung innerhalb des Gehäuses.

### Hintergrund der Erfindung

Zur Verbesserung der Kühlung von Trockentransformatoren wurden verschiedene Techniken vorgeschlagen. Dazu gehören Kühlluft-Kanäle innerhalb des Kerns, um die Wärmeabfuhr zu verbessern. Allgemein wird mit einem Gebläse ein Überdruck im unteren Bereich des Gehäuses erzeugt, während ein Unterdruck durch Extraktion der Luft im oberen Bereich des Gehäuses erzeugt werden kann. Auf diese Weise wird ein Luftstrom erzeugt, der von unten nach oben strömt. Eine große Menge von Luft fließt dabei jedoch nicht wie erwünscht durch die Kühlkanäle der Wicklungen, sondern unerwünscht außen um die Spulen herum. Dies liegt unter anderem daran, dass die Querschnittsfläche der Kühlkanäle innerhalb der Wicklungen meist wesentlich kleiner als der Querschnittsbereich zwischen Gehäusewand und Spulen ist.

Dies kann im Allgemeinen durch die folgenden Verfahren vermieden werden: Zum einen kann der Lüfter unter den Spulen eingerichtet werden, um die Luft in die Kühlkanäle zu blasen. Zudem können Luftleitplatten in unmittelbarer Nähe zu den Spulen angeordnet werden, um auf diese Weise den Strömungswiderstand der Kühlkanäle kleiner als den Strömungswiderstand des Bereichs außerhalb der Spulen zu machen. Um in diesem Fall die Luft in die Spulen zu blasen, ist ein relativ leistungsstarker Lüfter erforderlich, wobei ein großer Teil der Luft immer noch um die Spulen fließt. Zudem müssen, damit sie ausreichend wirksam sind, die Luftleitplatten den Konturen der Spulen individuell angepasst werden, was einen erheblichen Arbeitsaufwand einschließt. Weil die Luftführungsplatten zudem einen erheblichen zusätzlichen Widerstand erzeugen, arbeitet das Lüftungssystem mit einem niedrigeren Gesamtwirkungsgrad. Insgesamt gilt auch, dass bei verbesserter Kühlung mit herkömmlichen Ventilatoren viel Lärm entsteht, insbesondere durch die sich drehenden Schaufeln.

Die JP 2015228442 A zeigt in Fig. 2 (a) und Fig. 5 (a) eine Platte, die durch einzelne Löcher perforiert ist. Vor diesem Hintergrund besteht Bedarf nach der vorliegenden Erfindung.

### Zusammenfassung der Erfindung

Die Aufgabe der Erfindung wird gelöst durch einen luftgekühlten Trockentransformator gemäß Anspruch 1, und ein Verfahren zur Kühlung eines Trockentransformators gemäß Anspruch 7.

Die in dieser Offenbarung beschriebenen Kühlkanäle umfassen generell alle Arten von Kanälen, die gemäß Aspekten und Ausführungsformen zur Durchleitung von Kühlluft durch einen Trockentransformator genutzt werden können bzw. geeignet sind. Dies können zum Beispiel auch Kanäle sein, die ursprünglich zum Zweck der dielektrischen Isolierung bzw. der Kontrolle/Steuerung des Feldes vorgesehen sind bzw. dienen.

Bevorzugt umfasst der Trockentransformator ein Gehäuse; und einen Wärmetauscher, der zur Abführung von Wärme aus dem Gehäuse ausgelegt ist; wobei der von dem mindestens einen Ring-Ventilator erzeugte Kühlluftstrom nach Durchgang durch den Kühlkanal des Trockentransformators auf den Wärmetauscher trifft und dort gekühlt wird.

Das Verfahren umfasst das Bereitstellen eines Ring-Ventilators und eines Trockentransformators, das Richten eines Kühlluftstroms des Ring-Ventilators auf eine dazu passende, im Wesentlichen ringförmige Öffnung eines Kühlkanals des Trockentransformators.

In einem weiteren Aspekt wird der Ring-Ventilator zur Kühlung des Trocken-Transformators vorgeschlagen, wobei ein gerichteter, im Wesentlichen ringförmiger Kühlluftstrom eines Ring-Ventilators auf eine dazu passende Öffnung eines Kühlkanals des Trocken-Transformators gerichtet ist.

Weitere Merkmale und Vorteile der vorliegenden Erfindung werden in der folgenden ausführlichen Beschreibung von bevorzugten Ausführungsformen vorgestellt.

### Kurze Beschreibung der Figuren

Weitere Merkmale und Vorteile der vorliegenden Erfindung werden für den Fachmann anhand der ausführlichen Beschreibung in Verbindung mit den angehängten Figuren ersichtlich. Dabei zeigen:
Fig. 1 zeigt einen Querschnitt durch einen Trockentransformator gemäß Ausführungsformen, sowie eine Oberansicht des Transformators;
Fig. 2 zeigt einen Querschnitt durch einen Trockentransformator gemäß weiteren Ausführungsformen;
Fig. 3 zeigt einen Ring-Ventilator gemäß Ausführungsformen;
Fig. 4 zeigt einen Querschnitt durch einen Trockentransformator gemäß weiteren Ausführungsformen;
Fig. 5 zeigt einen Querschnitt durch einen Trockentransformator gemäß weiteren Ausführungsformen;
Fig. 6 zeigt einen Querschnitt durch ein Kühlsystem für einen Trockentransformator gemäß Ausführungsformen;
Fig. 7 zeigt eine Draufsicht auf einen Trockentransformator gemäß weiteren Ausführungsformen.

### Detaillierte Beschreibung

Generell betreffen Ausführungsformen der Erfindung Trockentransformatoren, die mit mindestens einem elektrisch angetriebenen Ring-Ventilator gekühlt werden. Ein Ring-Ventilator, wie in dieser Offenbarung verwendet, umfasst ein ringförmiges Gehäuse, aus dem in axialer Richtung des Rings ein ringförmiger Luftstrom ausströmt. In der Mitte des Gehäuses befindet sich eine zentrale Öffnung, durch die in Ausführungsbeispielen ein Schenkel des Transformator-Kerns läuft bzw. sich darin befindet. Generell ist in dieser Offenbarung der Begriff "Ring-Ventilator" als der vorigen Definition entsprechend anzusehen, dabei umfassend die unten beschriebenen Varianten. Ein Ring-Ventilator kann ein ringförmiges Gehäuse als Stator, mit einem ebenfalls ringförmigen Läufer darin aufweisen, an dem Schaufeln angebracht sind, die wie bei einem konventionellen Ventilator nach außen sichtbar sind. In einer anderen, hierin verwendeten Form kann der Ring-Ventilator in Ausführungsbeispielen ein Blattlos-Ventilator sein. Ein blattloser Ventilator bläst die Luft aus einem Ring, ohne dass rotierende Rotorflügel direkt beteiligt sind, bzw. sind diese typischerweise in einem extra Gehäuse gekapselt. Die Luft wird dabei durch einen innen eingebauten Rotor in der Basis oder an der Seite des Blattlos-Ventilators durch darin befindliche Löcher angesaugt, und in einen umlaufenden Hohlraum eines Rings geführt. Nachfolgend wird die Luft durch einen Schlitz, der bevorzugt an einer Innenseite des Rings vorgesehen ist, beschleunigt.

So ergibt sich ein Luftstrahl, der nach Geometrie des Rings geformt ist. Um die Richtung des Luftstrahls zu kanalisieren, wird der Strahl über eine Schräge geblasen, die etwa wie eine Tragfläche geformt ist. Gleichzeitig kann die umgebende Luft als Nebenstrom angesaugt werden, wodurch der Gesamt-Luftstrom aus dem Ventilator verstärkt wird.

Durch verschiedene Maßnahmen ist gewährleistet, dass ein großer Teil der ventilierten Luft direkt durch Kühlkanäle des Trockentransformators geblasen wird, und nicht etwa auf der Außenseite der Spulen/Wicklungen vorbeiströmt. Im Folgenden wird allgemein davon ausgegangen, dass der Kern des Transformators bezogen auf die Erdoberfläche senkrecht steht. Dies ist strömungstechnisch günstig, da der vom Ventilator erzeugte Luftstrom durch die Konvektion der erwärmten Luft unterstützt bzw. verstärkt wird. In Ausführungsbeispielen kann der Kern jedoch auch andere Ausrichtungen haben, etwa horizontal zur Erdoberfläche, so dass auch der Kühlluftstrom waagrecht strömt. Im Folgenden wird jedoch durchgängig von technisch üblichen senkrecht stehenden Kernen bzw. Schenkeln ausgegangen.

Dabei betreffen Ausführungsbeispiele insbesondere die folgenden Fälle: Typischerweise wird der Transformator durch einen von unten nach oben gerichteten Luftstrom gekühlt, der durch einen im unteren Bereich der Wicklungen, bzw. direkt unter den Wicklungen angeordneten Ring- oder blattlosen Ventilator erzeugt wird. Alternativ kann der von unten nach oben gerichtete Luftstrom auch durch einen im oberen Bereich der Wicklungen angeordneten Ring- oder blattlosen Ventilator erzeugt werden. Schließlich kann der Luftstrom sowohl durch im unteren, als auch im oberen Bereich der Wicklungen angeordnete Ring- oder blattlose Ventilatoren erzeugt werden, das heißt durch eine Kombination der beiden oben genannten Fälle. Wenn die Wicklungen in senkrechter Richtung, d.h. entlang der Längsachse des Kerns, voneinander getrennt sind, kann auch (zusätzlich zu den oben geschilderten Varianten, oder einzeln) ein Ventilator zwischen der oberen Spule bzw. Wicklung und der unteren Spule bzw. Wicklung installiert sein. Für drei getrennte Wicklungen auf drei Schenkeln eines Drehstrom-Trockentransformators können die obigen Varianten für jeden Schenkel einzeln ausgeführt sein, oder es kann ein einzelner Ventilator mit einem Ring verwendet werden, wobei der Ring nicht rund, sondern länglich ausgeführt ist und alle drei Wicklungen auf den drei Schenkeln abdeckt.

Ausführungsformen haben folgende Vorteile gegenüber herkömmlichen Lüftungstechniken mit konventionellen Ventilatoren. Zum einen können die eingangs geschilderten Luftleitplatten und deren Haltevorrichtung bzw. Verbindungen komplett entfallen. Zudem kann, in Ausführungsformen etwa durch einen Wärmetauscher, abgekühlte Luft direkt an den Ventilator durch ein Rohr geführt und dann in die Kühlkanäle geblasen werden. Dies vermeidet unnötigen Wärmeaustausch zwischen der Kühlluft und der Umgebung außerhalb der Wicklungen. Daher bleibt die gekühlte Luft in dem Zuleitungsrohr zum Ring- bzw. blattlosen Ventilator kühl. Ein Großteil der durch den Ventilator beschleunigten Luft strömt direkt in und durch die Kühlkanäle in den Wicklungen, wobei dies gleichzeitig mit geringem bzw. verringertem baulichen Aufwand erzielt wird. Zudem arbeiten speziell die blattlosen Ventilatoren bzw. Lüfter mit einem geringen Geräusch- bzw. Rauschpegel wegen der Abwesenheit offener, sich drehender Schaufeln wie bei einem konventionellen Lüfter bzw. Gebläse.

Fig. 1 zeigt einen luftgekühlten Trockentransformator 1 gemäß Ausführungsformen im Querschnitt. Dieser umfasst einen Kern 10 mit einem Schenkel 11 sowie einen um den Kern 10 bzw. um den Schenkel 11 angeordneten Wicklungskörper 14. Der Wicklungskörper 14 kann mehrere Wicklungen bzw. Wicklungsteile aufweisen. Zwischen einem inneren Teil 15 des Wicklungskörpers 14 und einem äußeren Teil 20 des Wicklungskörpers 14 befindet sich ein Kühlkanal 25. Dieser hat an seinen beiden Enden, typischerweise unten und oben bei senkrechtem Kern 10 bzw. Schenkel 11, zwei Öffnungen 40, 42. Der Kühlkanal 25 weist einen im Wesentlichen ringförmigen Querschnitt auf. Im unteren Teil der Fig. 1 ist eine Draufsicht von oben dargestellt, wobei der Ring 32 schwarz dargestellt ist. Der Trockentransformator 1 kann auch mehrere Schenkel 11 aufweisen, etwa zwei oder drei.

Ein unter dem Trockentransformator 1 angeordneter Ring-Ventilator 30a umfasst einen Ring 32 und ein Gebläse 34 (siehe auch Fig. 3). Das Gebläse 34 ist dazu eingerichtet, Luft aus der Umgebung anzusaugen (in Ausführungsformen kann die Luft z.B. durch ein Rohr zugeführt werden) und die Luft aus einem Schlitz 33 in dem Ring 32 auf gerichtete Weise entlang einer Längsachse des Rings 32 auszublasen. Dabei wird ein Kühlluftstrom 35 erzeugt. Der Ring-Ventilator 30 ist dabei so dimensioniert und angeordnet, dass er einen ringförmigen Kühlluftstrom 35 erzeugt, der geometrisch zu den Abmessungen des Kühlkanals 25 passt.

Der Kühlluftstrom 35 entspricht dabei in seinem Querschnittsprofil und in seinen Abmessungen im Wesentlichen dem Querschnittsprofil und den Abmessungen einer der Öffnungen 40, 42, also typischerweise auch den Abmessungen des Kühlluftkanals 25. Der Kühlkanal 25 weist typischerweise einen inneren Kühlkanal-Durchmesser d1 und einen äußeren Kühlkanal-Durchmesser d2 auf. Diese sind im Wesentlichen identisch zum innerem Luftstrom-Durchmesser dks1 und dem äußeren Luftstrom-Durchmesser dks2 des Kühlluftstroms 31.

In Fig. 2 ist ein Ausführungsbeispiel dargestellt, bei dem ein Ring-Ventilator 30b oberhalb des Wicklungskörpers 14 angeordnet ist. Das heißt, der Kühlluftstrom 35 wird durch Saugen der Luft aus dem Kühlluftkanal 25 erzeugt.

In Fig. 3 ist ein exemplarisches, nicht-limitierendes Beispiel eines Ring-Ventilators 30, 30a, 30b in Form eines Blattlos-Ventilators gezeigt. Der aus dem Schlitz 33 im Ring 32 ausgeblasene Kühlluftstrom 35 ist durch Pfeile symbolisch dargestellt. Zudem ist auf der rechten Seite die Zufuhr der Kühlluft zu dem Gebläse 34 dargestellt. In Ausführungsbeispielen wird der Kühlluftstrom durch ein Rohr bzw. eine Leitung zu dem Gebläse 34 geleitet bzw. geführt.

In Fig. 4 ist eine weitere Ausführungsform gezeigt, bei der der Ring- bzw. blattlose Ventilator nicht wie in den anderen Beispielen am Kern 10 bzw. um diesen herum, sondern außerhalb und oberhalb des Trockentransformators 1 und des Kerns 10 angeordnet ist. Dabei kann der Ventilator z.B. an einer Oberseite bzw. Decke eines Gehäuses angebracht sein, also ohne direkten Kontakt zum Transformator 1 selbst.

In Fig. 5 ist ein Trockentransformator 1 gemäß Ausführungsbeispielen dargestellt, der eine Kombination der Varianten aus den Fig. 1 und Fig. 2 darstellt. Zusätzlich sind hier die Wicklungen auf dem Kern bzw. Schenkel geteilt, so dass zwischen den Wicklungssegmenten 70, 75 ein weiterer Ring- bzw. Blattlos-Ventilator 30c angeordnet ist. Das heißt, der Ventilator 30c ist zwischen zwei in Längsrichtung des Kerns 10 getrennt angeordneten Wicklungssegmenten 70, 75 angeordnet. Für eines der Wicklungssegmente 70 arbeitet er dabei im Blasebetrieb, für das andere Wicklungssegment 75 im Saugbetrieb. In anderen Ausführungsformen kann mit solch einer Transformator-Konfiguration auch lediglich der mittlere bzw. zentrale Ring- bzw. blattlose Ventilator 30c verwendet werden.

Fig. 6 zeigt ein Transformator-Kühlsystem 100, mit einem Trockentransformator 1 gemäß einem der oben beschriebenen Ausführungsbeispiele. Der Trockentransformator 1 befindet sich in einem (im Wesentlichen oder vollständig geschlossenen) Gehäuse 50. Die Kühlluft des Kühlluftstroms 35 wird nach Durchgang durch den Kühlkanal 25 in einen Wärmetauscher 60 geführt. Dieser dient zur Abführung der Abwärme aus dem Gehäuse 100 heraus, etwa an die Umgebungsluft, oder auch an einen Kühlkreislauf mit einem Fluid wie z.B. Wasser.

Der vom Trockentransformator 1 erwärmte Kühlluftstrom 35 wird also nach Durchgang durch den Kühlkanal 25 des Trockentransformators 1 in den Wärmetauscher 60 geführt und dort gekühlt. Der abgekühlte Luftstrom wird dann wieder durch das Gebläse 34 des (oder der mehreren) Ring- bzw. blattlosen Ventilators 30a mittels einer Rohrs 36 angesaugt. Somit besteht ein geschlossener Kühlluft-Kreislauf.

Fig. 7 zeigt von unten einen Trockentransformator 1 mit drei Schenkeln 11, etwa einen Dreiphasen-Transformator. Dabei kommt nur ein blattloser Ventilator 30d zum Einsatz, dessen Ring 32b länglich bzw. langgestreckt ausgeführt ist, um alle drei Windungskörper 14 abzudecken. Alternativ kann auch für jeden Schenkel 11 bzw. Windungskörper 14 ein oder mehrere eigene Ventilatoren vorgesehen sein, wie etwa am Beispiel Fig. 1 und Fig. 5 beschrieben.

Generell können die hier beschriebenen Ring- bzw. Blattlos-Ventilatoren 30, 30a, 30b, 30c gemäß Ausführungsbeispielen zur Kühlung von allen Arten von Trockentransformatoren verwendet werden Dazu ist der Trockentransformator mit einer zur Geometrie des Kühlluftstroms passenden Öffnung 40, 42 eines Kühlkanals 25 ausgestattet. Der hier langgestreckt bzw. länglich ausgeführte Ring 32a des Blattlos-Ventilators kann dabei auch andere Formen einnehmen als kreisförmig, z.B. ellipsenartig, quadratisch oder rechteckig.

## Patentansprüche

1. Ein luftgekühlter Trockentransformator (1), umfassend:
einen Kern (10), umfassend einen Schenkel (11),
einen um den Schenkel (11) angeordneten Wicklungskörper (14);
einen in Richtung der Längsachse des Wicklungskörpers (14) verlaufenden Kühlkanal (25), der zwischen einem inneren Teil (15) des Wicklungskörpers (14) und einem äußeren Teil (20) des Wicklungskörpers (14) angeordnet ist, wobei der Kühlkanal (25) an seinen beiden Enden im Wesentlichen ringförmige Öffnungen (40, 42) aufweist und einen im Wesentlichen ringartigen Querschnitt mit runder, ovaler oder polygonaler Grundform aufweist;
mindestens einen Ring-Ventilator (30, 30a, 30b, 30c), umfassend einen Ring (32) und ein Gebläse (34), wobei das Gebläse (34) eingerichtet ist, Luft anzusaugen und die Luft aus dem Ring (32) gerichtet entlang einer Längsachse des Rings (32) auszublasen, wobei ein Luftstrom (31) erzeugt wird; wobei der Ring-Ventilator (30, 30a, 30b, 30c) derart dimensioniert und angeordnet ist, dass der Luftstrom (31) einen Kühlluftstrom (35) in dem Kühlkanal (25) erzeugt,
**gekennzeichnet durch**
einen ersten Ring-Ventilator (30a), der so eingerichtet ist, dass er durch eine erste der Öffnungen (40, 42) Luft in den Kühlkanal (25) bläst, und einen zweiten Ring-Ventilator (30b), der so eingerichtet ist, dass er durch eine zweite der Öffnungen (40, 42) Luft aus dem Kühlkanal (25) heraussaugt und/oder
**dadurch gekennzeichnet, dass** der Ring einen Schlitz aufweist, der so eingerichtet ist, dass die Luft durch den Schlitz (33) in dem Ring (32) auf gerichtete Weise entlang einer Längsachse des Rings (32) ausgeblasen werden kann.

2. Trockentransformator (1) nach Anspruch 1, wobei der Luftstrom (31) in seinem Querschnittsprofil im Wesentlichen dem Querschnittsprofil mindestens einer der Öffnungen (40, 42) des Kühlkanals (25) entspricht.

3. Trockentransformator (1) nach Anspruch 1 oder 2, wobei der Kühlkanal (25) einen inneren Kühlkanal-Durchmesser d1 und einen äußeren Kühlkanal-Durchmesser d2 aufweist, die im Wesentlichen identisch zum inneren Luftstrom-Durchmesser dks1 und dem äußeren Luftstrom-Durchmesser dks2 des Luftstroms (31) sind.

4. Trockentransformator nach einem der vorhergehenden Ansprüche, umfassend mindestens einen weiteren Ring-Ventilator (30c), der zwischen zwei in Längsrichtung des Schenkels (11) getrennt angeordneten Wicklungskörper-Segmenten (70, 75), die jeweils einen inneren Teil (15, 15a) des Wicklungskörper-Segments (70, 75) und einen äußeren Teil (20, 20a) des Wicklungskörper-Segments (70, 75) aufweisen, an dem Schenkel (11) angeordnet ist, und für eines der Wicklungskörper-Segmente (70, 75) im Blasebetrieb, für das andere Wicklungskörper-Segment (70, 75) im Saugbetrieb arbeitet.

5. Trockentransformator (1) nach einem der vorhergehenden Ansprüche, der ein Dreiphasentransformator ist und drei Schenkel (11) mit drei Wicklungskörpern (14) jeweils gemäß einem der vorhergehenden Ansprüche umfasst, wobei entweder:
- an jedem Schenkel (11) des Transformators ein Ring-Ventilator (30, 30a, 30b, 30c) angebracht ist, oder
- ein gemeinsamer Ring-Ventilator (30d) bereitgestellt ist, dessen länglich geformter Ring (32a) sich über alle drei Wicklungskörper (14) erstreckt und Luft jeweils in die Kühlkanäle (25) der einzelnen Wicklungskörper (14) bläst.

6. Transformator-Kühlsystem (100), umfassend:
a. einen Trockentransformator (1) gemäß einem der vorhergehenden Ansprüche; und
b. ein Gehäuse (50) für den Trockentransformator (1); und
c. einen Wärmetauscher (60), der zur Abführung von Wärme aus dem Gehäuse ausgelegt ist, sodass der von dem mindestens einen Ring-Ventilator (30, 30a, 30b, 30c) erzeugte Kühlluftstrom (35) nach Durchgang durch den Kühlkanal (25) des Trockentransformators (1) auf den Wärmetauscher (60) trifft und dort gekühlt wird.

7. Verfahren zur Kühlung eines Trockentransformators (1) nach einem der voranstehenden Ansprüche, umfassend:
- Bereitstellen des Trockentransformators (1),
- Richten des Kühlluftstroms (31) des mindestens einen Ring-Ventilators auf die im Wesentlichen ringförmige Öffnung (40, 42) des Kühlkanals (25) des Trockentransformators (1), wobei die im Wesentlichen ringförmige Öffnung an die Geometrie des Kühlkanals angepasst wurde.

## Claims

1. An air-cooled dry-type transformer (1) comprising
a core (10) which comprises a limb (11),
a winding body (14) which is arranged around the limb (11),
a cooling channel (25) which extends in the direction of the longitudinal axis of the winding body (14) and is arranged between an inner part (15) of the winding body (14) and an outer part (20) of the winding body (14), wherein the cooling channel (25) has at its two ends substantially ring-shaped openings (40, 42) and has a substantially ring-like cross section with a round, oval or polygonal basic shape;
at least one ring fan (30, 30a, 30b, 30c) which comprises a ring (32) and a blower (34), wherein the blower (34) is configured to suck in air, and to blow the air out of the ring (32) in a manner directed along a longitudinal axis of the ring (32), wherein an air stream (31) is produced; wherein the ring fan (30, 30a, 30b, 30c) is dimensioned and arranged in such a way that the air stream (31) produces a cooling-air stream (35) in the cooling channel (25),
**characterized by**
a first ring fan (30a) which is configured in such a way that it blows air into the cooling channel (25) through a first one of the openings (40, 42), and a second ring fan (30b) which is configured in such a way that it sucks air out of the cooling channel (25) through a second one of the openings (40, 42), and/or
**characterized in that** the ring has a slot which is configured in such a way that the air can be blown out in a manner directed along a longitudinal axis of the ring (32) through the slot (33) in the ring (32).

2. Dry-type transformer (1) according to Claim 1, wherein, in terms of its cross-sectional profile, the air stream (31) corresponds substantially to the cross-sectional profile of at least one of the openings (40, 42) of the cooling channel (25).

3. Dry-type transformer (1) according to Claim 1 or 2, wherein the cooling channel (25) has an inner cooling-channel diameter d1 and an outer cooling-channel diameter d2, which are substantially identical to the inner air-stream diameter dks1 and the outer air-stream diameter dks2 of the air stream (31).

4. Dry-type transformer according to one of the preceding claims, comprising at least one further ring fan (30c) which is arranged on the limb (11) between two winding-body segments (70, 75), arranged in a manner separated in the longitudinal direction of the limb (11) and having in each case an inner part (15, 15a) of the winding-body segment (70, 75) and an outer part (20, 20a) of the winding-body segment (70, 75), and which operates in blowing mode for one of the winding-body segments (70, 75) and in sucking mode for the other winding-body segment (70, 75).

5. Dry-type transformer (1) according to one of the preceding claims, said dry-type transformer (1) being a three-phase transformer and comprising three limbs (11) with three winding bodies (14) in each case according to one of the preceding claims, wherein either:
- a ring fan (30, 30a, 30b, 30c) is attached to each limb (11) of the transformer, or
- provision is made of a common ring fan (30d) whose elongate ring (32a) extends over all three winding bodies (14) and blows air in each case into the cooling channels (25) of the individual winding bodies (14).

6. Transformer cooling system (100) comprising:
a. a dry-type transformer (1) according to one of the preceding claims; and
b. a housing (50) for the dry-type transformer (1); and
c. a heat exchanger (60) which is designed for removal of heat from the housing such that, after passing through the cooling channel (25) of the dry-type transformer (1), the cooling-air stream (35) produced by the at least one ring fan (30, 30a, 30b, 30c) impinges on the heat exchanger (60) and is cooled there.

7. Method for cooling a dry-type transformer (1) according to one of the preceding claims, comprising:
- providing the dry-type transformer (1),
- directing the cooling-air stream (31) of the at least one ring fan to the substantially ring-shaped opening (40, 42) of the cooling channel (25) of the dry-type transformer (1), wherein the substantially ring-shaped opening has been adapted to the geometry of the cooling channel.

## Revendications

1. Transformateur sec refroidi par air (1), comprenant :
un noyau (10), comprenant une branche (11),
un corps d'enroulement (14) disposé autour de la branche (11) ;
un canal de refroidissement (25) s'étendant en direction de l'axe longitudinal du corps d'enroulement (14) et qui est disposé entre une partie intérieure (15) du corps d'enroulement (14) et une partie extérieure (20) du corps d'enroulement (14), le canal de refroidissement (25) présentant à ses deux extrémités des ouvertures (40, 42) substantiellement annulaires et une section transversale substantiellement annulaire ayant une forme de base ronde, ovale ou polygonale ;
au moins un ventilateur à anneau (30, 30a, 30b, 30c), comprenant un anneau (32) et une soufflante (34), la soufflante (34) étant agencée pour aspirer de l'air et pour éjecter l'air de l'anneau (32) de manière dirigée le long d'un axe longitudinal de l'anneau (32) ce qui produit un flux d'air (31) ; dans lequel le ventilateur à anneau (30, 30a, 30b, 30c) est dimensionné et disposé de telle sorte que le flux d'air (31) produit un flux d'air de refroidissement (35) dans le canal de refroidissement (25),
**caractérisé par** un premier ventilateur à anneau (30a) qui est agencé de façon à souffler de l'air dans le canal de refroidissement (25) à travers une première des ouvertures (40, 42), et par un deuxième ventilateur à anneau (30b) qui est agencé de façon à aspirer de l'air du canal de refroidissement (25) à travers une deuxième des ouvertures (40, 42), et/ou
**caractérisé en ce que** l'anneau présente une fente qui est agencée de telle sorte que l'air peut être expulsé à travers la fente (33) dans l'anneau (32) de manière dirigée le long d'un axe longitudinal de l'anneau (32).

2. Transformateur sec (1) selon la revendication 1, dans lequel le flux d'air (31) correspond dans son profil de section transversale substantiellement au profil de section transversale d'au moins une des ouvertures (40, 42) du canal de refroidissement (25).

3. Transformateur sec (1) selon la revendication 1 ou 2, dans lequel le canal de refroidissement (25) présente un diamètre intérieur de canal de refroidissement d1 et un diamètre extérieur de canal de refroidissement d2 qui sont substantiellement identiques à un diamètre intérieur de flux d'air dks1 et au diamètre extérieur de flux d'air dks2 du flux d'air (31).

4. Transformateur sec selon l'une quelconque des revendications précédentes, comprenant au moins un autre ventilateur à anneau (30c) qui est disposé sur la branche (11) entre deux segments de corps d'enroulement (70, 75) disposés séparément dans la direction longitudinale de la branche (11) et qui présentent respectivement une partie intérieure (15, 15a) du segment de corps d'enroulement (70, 75) et une partie extérieure (20, 20a) du segment de corps d'enroulement (70, 75), et fonctionne pour l'un des segments de corps d'enroulement (70, 75) en mode soufflage et pour l'autre segment de corps d'enroulement (70, 75) en mode aspiration.

5. Transformateur sec (1) selon l'une quelconque des revendications précédentes, comprenant un transformateur triphasé et trois branches (11) pourvues de trois corps d'enroulement (14) respectivement selon l'une quelconque des revendications précédentes, dans lequel :
- un ventilateur à anneau (30, 30a, 30b, 30c) est fixé à chaque branche (11) du transformateur, ou
- un ventilateur à anneau (30d) commun est prévu dont l'anneau (32a) de forme allongée s'étend sur l'ensemble des trois corps d'enroulement (14) et souffle de l'air respectivement dans les canaux de refroidissement (25) des corps d'enroulement (14) individuels.

6. Système de refroidissement à transformateur (100), comprenant :
a) un transformateur sec (1) selon l'une quelconque des revendications précédentes ; et
b) un boîtier (50) pour le transformateur sec (1) ; et
c) un échangeur thermique (60) qui est conçu pour dissiper la chaleur du boîtier de sorte que le flux d'air de refroidissement (35) produit par ledit au moins un ventilateur à anneau (30, 30a, 30b, 30c), après un passage par le canal de refroidissement (25) du transformateur sec (1), atteint l'échangeur thermique (60) et est refroidi dans celui-ci.

7. Procédé permettant de refroidir un transformateur sec (1) selon l'une quelconque des revendications précédentes, comprenant les étapes consistant à :
- prévoir le transformateur sec (1),
- diriger le flux d'air de refroidissement (31) du au moins un ventilateur à anneau sur l'ouverture (40, 42) substantiellement annulaire du canal de refroidissement (25) du transformateur sec (1), l'ouverture substantiellement annulaire ayant été adaptée à la géométrie du canal de refroidissement.
